# EUROPÄISCHE PATENTANMELDUNG

(11) **EP 0 297 600 A2**
(43) Veröffentlichungstag der Anmeldung: **04.01.1989**
(21) Anmeldenummer: 88110550.6
(22) Anmeldetag: 01.07.1988
(51) Int. Cl.: G04B 19/10, G04B 45/00

(54) **Uhr mit einem Zifferblatt, und Verfahren zur Herstellung eines solchen Zifferblatts**

(30) Priorität: 03.07.1987 DE 3722012
(71) Anmelder: Gericke, Hartmut Gunter, D-7149 Freiberg/Neckar (DE)
(72) Erfinder: Gericke, Hartmut Gunter, D-7149 Freiberg/Neckar (DE)
(74) Vertreter: Raible, Hans, Dipl.-Ing.

(57) **Zusammenfassung**

Bei einer Uhr, insbesondere einer Armbanduhr, ist das Zifferblatt (20) aus zwei zusammengeklebten Glasscheiben (21, 23) ausgebildet, zwischen welchen sich eine Dichromat-Gelatine-Schicht (22) mit einem Informationen aufweisenden Hologramm befindet. Nach der Einbringung des Hologramms (22) zwischen die Glasscheiben (21, 23) wird mindestens eine von ihnen durch Schleifen in der Dicke reduziert, um ein ausreichend dünnes Zifferblatt (20) zu erhalten. Bevorzugt wird ein Hohlschliff verwendet.

## Beschreibung

Die Erfindung betrifft eine Uhr nach dem Oberbegriff des Patentanspruchs 1. Sie betrifft ferner ein Verfahren zur Herstellung eines Zifferblatts für eine solche Uhr. Die visuell wahrnehmbare Information kann z.B. ein Design oder ein Firmenlogo sein und kann die üblichen Stundenzahlen eines Zifferblatts enthalten.

Bei Armbanduhren ist es aus der DE - B 21 19 462 bekannt, das Deckglas als Hologramm auszubilden. Dies hat jedoch den Nachteil, daß man das Zifferblatt unter bestimmten Betrachtungswinkeln sehr schlecht ablesen kann. Auch kommt die Wirkung des Hologramms nicht voll zur Geltung, da es bei zu starker Leuchtkraft die Ablesung der Zeitanzeige des Zifferblatts behindern würde. Aus dieser Schrift ist es auch bekannt, ein Hologramm in form einer holografisch belichteten Filmfolie auf dem Zifferblatt anzuordnen. Alternativ können Hologramme in Form von geprägten Folien auf dem Zifferblatt angeordnet werden. Die Leuchtkraft dieser bekannten Hologramme ist jedoch nicht besonders gut und auch stark vom Lichteinfallswinkel und der Stärke der Beleuchtung abhängig. Dies kann bei ungünstiger Beleuchtung die Ablesung der Uhr erschweren.

Deshalb ist es eine Aufgabe der Erfindung, die bekannten Uhren, sowie die Verfahren zur Herstellung ihrer Zifferblätter, zu verbessern.

Nach der Erfindung wird diese Aufgabe gelöst durch die im Anspruch 1 angegebenen Maßnahmen. Hierdurch wird die Ablesung des Zifferblatts wesentlich erleichtert, denn das Deckglas kann in der üblichen Weise als Glas oder Kristall, ggf. mit Dekorelementen, ausgebildet sein, und das Hologramm kommt voll zur Geltung, da seine Rückseite dunkel ist und es dadurch eine starke Leuchtkraft entfaltet.

Dabei geht man mit besonderem Vorteil gemäß Anspruch 2 vor, da dann die im Hologramm enthaltene Information des Zifferblatts ihre volle Leuchtkraft entfaltet und sich eine besonders gute Ablesbarkeit der Stundenangaben und der sonstigen gegebenenfalls im Zifferblatt enthaltenen Information ergibt.

Die Maßnahme nach Anspruch 3 ist von außerordentlichem Vorteil. Glashologramme mit einer zwischen Glasscheiben eingelagerten Dichromat-Gelatineschicht - im folgenden DCG-Glashologramme genannt, haben erhebliche innere Spannungen, und Versuche haben gezeigt, daß die Maßnahme nach Anspruch 3 die Ausschußquote erheblich reduziert. Es gelingt jedoch auch durch Bohren von nur einer Seite, eine entsprechende Bohrung herzustellen, wenn dabei entsprechende, sehr große Sorgfalt angewendet wird.

Eine außerordentlich vorteilhafte und erfinderische Maßnahme ist Gegenstand des Patentanspruchs 4. Diese Maßnahme ermöglicht in einfacher Weise die Verwendung eines DCG-Glashologramms auch in einer Armbanduhr, ohne daß hierfür ein besonders dickes Gehäuse verwendet werden muß. Denn der vertiefte Mittelbereich der einen Glasscheibe bietet Platz für mindestens einen Zeiger, gewöhnlich den Stundenzeiger, während der dickere Rand dieser Glasscheibe für die notwendige mechanische Stabilität des Zifferblatts sorgt. Dabei geht man in besonders bevorzugter Weise gemäß Anspruch 5 vor.

Von besonderem Vorteil ist auch die Maßnahme nach Anspruch 6, da sie die Lebensdauer des Zifferblatts erhöht. Auch geht man mit Vorteil gemäß Anspruch 7 vor, um eine sichere Befestigung im Uhrengehäuse, z.B. mittels einer Gummidichtung oder einer 1-Ring-Dichtung zu ermöglichen. Eine andere mögliche Befestigungsart ist Gegenstand des Anspruchs 8. Die Befestigung einer Glasscheibe auf einem Unterzifferblatt aus Messing ist für sich bekannt aus der DE - A 2 318 395.

Besonders bevorzugte Verfahren zur Herstellung eines erfindungsgemäßen Zifferblatts sind Gegenstände der Patentansprüche 9 - 13.

Es hat sich nämlich gezeigt, daß wegen der geringen Dicke eines Zifferblatts für eine Armbanduhr, die 1,2 mm nicht überschreiten darf, die Herstellung aus extrem dünnen Glasscheiben technisch auf allergrößte Schwierigkeiten stößt. Durch die Maßnahme nach Anspruch 9 erreicht man nun, daß das Zifferblatt erst nach der Einfügung des DCG-Hologramms auf die endgültigen Dickenmaße gebracht werden kann, wodurch die Herstellung solcher dünnen Zifferblätter im technischen Maßstab erst ermöglicht wird.

Die Reduzierung der Zifferblattdicke kann dabei gemäß Anspruch 10 mittels eines Planschliffs erfolgen, oder in besonders bevorzugter Weise gemäß Anspruch 11 durch einen Hohlschliff, was einerseits Raum für die Zeiger der Uhr schafft, andererseits doch ein mechanisch sehr stabiles Zifferblatt ergibt. Auch eine Kombination von Plan- und Hohlschliff ist möglich. In besonders bevorzugter Weise geht man ferner gemäß Anspruch 12 vor, da durch diese Herstellungsmethode die inneren Spannungen in solchen Zifferblättern wesentlich besser beherrscht werden können.

Weitere Einzelheiten und vorteilhafte Weiterbildungen der Erfindung ergeben sich aus den im folgenden beschriebenen und in der Zeichnung dargestellten, in keiner Weise als Einschränkung der Erfindung zu verstehenden Ausführungsbeispielen, sowie aus den übrigen Unteransprüchen. Es zeigt:
Fig. 1 eine teilweise im Schnitt dargestellte Darstellung einer Armbanduhr nach einem ersten Ausführungsbeispiel der Erfindung,
Fig. 2 - 6 Varianten zu Fig. 1,
Fig. 7 eine Darstellung eines Zifferblatts mit Hohlschliff, wobei der vertikale Maßstab zur Verdeutlichung übertrieben dargestellt ist, und
Fig. 8 eine Einzelheit der Fig. 6, in vergrößertem Maßstab.

In den nachfolgenden Figuren werden gleiche oder gleichwirkende Teile jeweils mit denselben Bezugszeichen bezeichnet und gewöhnlich nur einmal beschrieben. Die Angaben "oben, unten, links, rechts" beziehen sich jeweils auf die betreffende Figur, ohne daß hierauf jeweils erneut hingewiesen wird.

Fig. 1 zeigt das Gehäuse 10 einer erfindungsgemäßen Uhr, hier einer Armbanduhr. (Die Erfindung findet bevorzugt Verwendung bei Armbanduhren; jedoch ist ihre Verwendung auch bei anderen Uhrenarten möglich.) Das Gehäuse 10 ist in üblicher Weise mit einem abnehmbaren Boden 11 versehen. Es hat einen zylindrischen Hohlraum 12 zur Aufnahme eines Uhrwerks 13, welches nur mit strichpunktierten Linien angedeutet ist, und dieser Hohlraum 12 verjüngt sich in seinem in Fig. 1 oberen Bereich über eine Ringschulter 14 zu einem Abschnitt kleineren Durchmessers. Der Hohlraum 12 ist nach außen durch ein Deckglas 15 verschlossen, das aus Glas, Saphir oder einem geeigneten Kunststoff bestehen und mit einer aufgedampften Dekorschicht versehen sein kann. Das Deckglas 15 ist an der Oberseite des Gehäuses 10 in üblicher Weise befestigt.

Oberhalb des Uhrwerks 13 befindet sich ein Unterzifferblatt 17, z.B. aus Messing mit einer Dicke von 0,1 bis 0,4 mm. Dieses Unterzifferblatt 17 ist mit zwei nach unten herausgebogenen Füßchen 18 versehen, um eine winkelrichtige Befestigung am Uhrwerk 13 zu ermöglichen.

Auf dem Unterzifferblatt 17 befindet sich das eigentliche Zifferblatt 20, das nach der Erfindung in Form eines Dichromat-Gelatine-Glashologramms (im folgenden: DCG-Glashologramm) aufgebaut ist. Wie Fig. 7 zeigt (diese Figur ist in vertikaler Richtung in übertriebenem Maßstab dargestellt), weist ein solches Zifferblatt 20 eine untere Glasscheibe 21 mit einer Dicke von z.B. 0,2 bis 0,3 mm auf. Auf dieser unteren Glasscheibe 21 ist eine extrem dünne durch sichtige Folie aus einem geeigneten Kunststoff angeordnet, und auf dieser Folie befindet sich ein äußerst dünnes Dichromat-Gelatine-Hologramm 22, das die Informationen des Zifferblatts trägt, also z.B. die Stundenzahlen und sonstige Bildelemente. Dieses Hologramm wird im folgenden als DCG-Hologramm 22 bezeichnet. Die Trägerfolie ist wegen ihrer geringen Dicke nicht gesondert dargestelt. Sie bildet praktisch eine Einheit mit dem DCG-Hologramm 22. Auf dem DCG-Hologramm 22 befindet sich eine obere Glasscheibe 23, die an ihrer stärksten Stelle eine Gesamtdicke von etwa 0,9 bis 1,2 mm haben kann. Diese obere Glasscheibe 23 ist - nach Herstellung des DCG-Glashologramms 20 - mit einem kugelkalottenförmigen Hohlschliff 24 mit dem Radius R versehen und hat deshalb an ihrer tiefsten Stelle eine Tiefe d, die z.B. 0,8 mm betragen kann, so daß die Glasscheibe 23 an ihrer dünnsten Stelle noch eine Materialstärke von z.B. 0,1 bis 0,3 mm hat. Der Radius R kann z.B. in der Größenordnung von 10 bis 15 cm liegen. Die Tiefe d liegt bevorzugt zwischen 0,6 und 1 mm, doch sind auch andere Tiefen nicht ausgeschlossen.

In seiner Mitte hat das Zifferblatt 20 eine Bohrung 25 für die Durchführung einer Zeigerwelle 26 (Fig. 1), welch letztere in üblicher Weise ausgebildet ist und einen Stundenzeiger 27, darüber einen Minutenzeiger 28, und ggf. darüber noch einen - nicht dargestellten - Sekundenzeiger trägt. Die Bohrung 25 ist innen mit einer feuchtigkeitsdichten Schutzschicht, z.B. aus Epoxiharz , versehen.

An seinem Außenumfang ist das Zifferblatt 20 mit einer zur Ringschulter 14 komplementären Ringschulter 30 versehen. Ferner ist es im Bereich des DCG-Hologramms 22 außen mit einer Abdichtung 31, z.B. in Form einer dünnen, als Feuchtigkeitssperre dienenden Schicht, versehen, um ein Eindringen von Feuchtigkeit in das DCG-Hologramm 22 zu verhindern. Die Schicht 31 kann z.B. aus einem Epoxiharz hergestellt sein.

Ferner ist die untere Glasscheibe 21, deren dicke bevorzugt ebenfalls am fertigen DCG-Glashologramm 20 durch einen Planschleif vorgang reduziert ist, auf ihrer Unterseite, bezogen auf die Fig. 1 und 7, mit einer Farbschicht 32 versehen, z.B. aus schwarzer, blauer, grüner oder goldener Farbe. Eine solche Farbschicht erhöht die Leuchtkraft des Hologramms, und sie ermöglicht deshalb die Ablesung des Zifferblatts 20 auch bei schwächerem Licht.

Die Bohrung 25 wird in bevorzugter Weise dadurch hergestellt, daß gleichzeitig in die obere Glasscheibe 23 und in die untere Glasscheibe 21 gebohrt wird. Dies hat seinen Grund darin, daß DCG-Glashologramme durch das Schrumpfen der Hologrammschicht 22 unter erheblichen inneren Spannungen stehen. Wird gleichzeitig von beiden Seiten gebohrt, so ist die Gefahr, daß hierbei das Zifferblatt 20 durch seine inneren Spannungen zerbricht, wesentlich geringer.

Wie Fig. 1 zeigt, wird zur Montage das Zifferblatt 20 auf dem Unterzifferblatt 17 befestigt, z.B. durch Kleben, und dann wird die so gebildete Zifferblattanordnung mittels der Füßchen 18 am Uhrwerk 13 befestigt, so daß die Zeigerwelle 26 durch die Bohrung 25 ragt. Nun werden die Zeiger 27, 28 auf der Zeigerwelle 26 montiert. Anschließend wird die so gebildete Anordnung von Uhrwerk 13 und Zifferblatt 20 in das Gehäuse 10 in der richtigen Winkelstellung von unten her eingeschoben, bis die Schulter 30 des Ziffferblatts 20 gegen die Schulter 14 des Gehäuses 10 anliegt. Anschließend werden die üblichen restlichen Montagevorgänge erledigt, also Befestigen der Krone und Verschließen des Bodens 11.

Wie Fig. 1 zeigt, ergibt sich durch den Hohlschlifff 24 ein Raum, in dem zuunterst der Stundenzeiger 27 mit seiner relativ geringen Länge und ggf. darüber auch der Minutenzeiger 28 mit seiner größeren Länge Platz findet. Gleichzeitig ergibt der verdickte Rand der oberen Glasscheibe 23, welcher durch den Hohlschliff 24 entsteht, die erforderliche Stabilität des Zifferlatts 20, so daß dieses in seiner Mitte die für das Zifferblatt einer Armbanduhr erforderliche Dicke von z.B. nur 0,4 mm haben kann, andererseits aber die notwendige mechanische Stabilität aufweist, weil sein Rand wesentlich dicker ist.

Fig. 2 zeigt eine Variante, und zwar sind hier bei dem Zifferblatt 20′- nach Herstellung des DCG-Glashologramms - die Dicken der oberen Scheibe 23′ und der unteren Scheibe 21′ des DCG-Glashologramms durch Planschleifen reduziert, bevorzugt auf insgesamt ca. 0,4 mm, wobei die verbleibende Dicke der oberen Scheibe 23′ größer ist als die der unteren Scheibe 21′. In der oberen Glasscheibe 23′ ist, wie dargestellt, eine Ringschulter zur Anlage gegen die Ringschulter 14 des Gehäuses 10 vorgesehen. Auch hier ist das Zifferblatt 20′ auf dem Unterzifferblatt 17 befestigt und zeigt auf seiner Rückseite eine Farbschicht.

Fig. 3 zeigt ein Zifferblatt 20˝, bei welchem die untere Glasscheibe 21˝ des DCG-Glashologramms - nach dessen Herstellung - plangeschliffen und die obere Scheibe 23˝ mit einem Hohlschliff 24˝ versehen ist. Die obere Scheibe 23˝ hat hier - zur Verstärkung der Stabilität und zur Vereinfachung der Herstellung - keine Ringschulter und liegt, wie dargestellt, mit ihrem Rand gegen die Ringschulter 14 des Gehäuses 10 an. Der Abstand zwischen der Ringschulter 14 des Gehäuses 10 und der Unterseite des Deckglases 15 kann hier kleiner sein als bei dem Gehäuse nach Fig. 1 oder 2.

In Fig. 4 hat das Zifferblatt 20‴ im wesentlichen denselben Aufbau wie in Fig. 2, hat aber keine Ringschulter, sondern liegt mit seinem oberen Rand gegen die Ringschulter 14 des Gehäuses 10 an.

Auch in Fig. 5 sind beide Glasscheiben des Zifferblatts 20^{IV} - nach Herstellung des DCG-Glashologramms - plangeschliffen, doch ist hier die untere Glasscheibe 21^{IV} dicker als die obere Glasscheibe 23^{IV}, welch letztere mit ihrem oberen Rand gegen die Ringschulter 14 des Gehäuses 10 anliegt.

In Fig. 6 hat das Zifferblatt 20^{V} die in Fig. 8 dargestellte Form, d.h. es hat an seinem äußeren Rand einen sogenannten Facettenschliff. Die untere Glasscheibe 21^{V} hat eine Facette 36, und die obere Glasscheibe 23^{V} hat eine Facette 37, wie das in Fig. 8 dargestellt ist. Beide Facetten können, wie dargestellt, unter 45° verlaufen. Sie erleichtern die Montage durch Einpressen in den I-Ring 35 der Fig. 6. Auch hier ist das Zifferblatt 20^{V} seitlich durch eine Schutzschicht 31 geschützt und trägt unten eine Farbschicht 32 zur Erhöhung der Leuchtkraft des DCG-Glashologramms 20^{V}.

Bei Fig. 8 können, wie dargestellt, beide Glasscheiben 21^{V} und 23^{V} durch Planschleifen dieselbe Dicke haben. In der Praxis ist jedoch die Dicke der beiden Glasscheiben gewöhnlich ungleich groß, da diese Glasscheiben eine Herstellungstoleranz in der Größenordnung von 0,2 mm haben und eine gleiche Dicke deshalb eher ein Zufallsergebnis darstellt. Für die Funktion des Zifferblatts ist eine gleiche Dicke beider Glasscheiben nicht erforderlich.

Naturgemäß sind für die Befestigung erfindungsgemäßer Zifferblätter in einem Uhrengehäuse alle bekannten Verfahren anwendbar.

Während man für als Deckgläser verwendete Hologramme nur solche mit einer schwachen Leuchtkraft verwenden kann, da sonst die Lesbarkeit des Zifferblatts leiden würde oder nicht mehr gegeben wäre, können für erfindungsgemäße Zifferblätter Hologramme mit einer satten, leuchtenden Farbgebung des kompletten Hologrammzifferblatts verwendet werden. Diese Farbgebung wird auch als Screen bezeichnet.

Hinzuweisen ist auch darauf, daß bei Fig. 1 die Oberseite des Außenrands der Glasscheibe 23 einen sehr geringen Abstand von der Unterseite des Deckglases haben kann, z.B. wie dargestellt 0,3 mm oder weniger. Dies ermöglicht die Verwendung eines solchen DCG-Glashologramms in ei nem Uhrengehäuse 10 normaler Dicke. Bei den Figuren 2 und 4 bis 6 muß der Abstand zwischen der Oberseite des DCG-Glashologramms 20′, 20‴, 20^{IV} bzw. 20^{V} und der Unterseite des Deckglases 15 naturgemäß größer sein, da dort die Zeiger Platz finden müssen. Bei Fig. 3 gilt analog das zu Fig. 1 Gesagte, d.h. der Abstand zwischen der Oberseite des Außenrands der Glasscheibe 23˝ und der Unterseite des Deckglases 15 kann klein sein und z.B. 0, 3 mm oder weniger betragen, so daß auch hier eine flache Bauweise einer Armbanduhr ermöglicht wird.

## Patentansprüche

1. Uhr, insbesondere Armbanduhr, mit einem Zifferblatt, das mit einem visuell wahrnehmbare Information enthaltenden Hologramm versehen ist,
dadurch gekennzeichnet, daß das Zifferblatt (20; 20′; 20˝; 20‴; 20^{IV}; 20^{V}) aus zwei zusammengeklebten Glasscheiben (z.B. 21, 23) ausgebildet ist, zwischen welchen sich eine Dichromat-Gelatineschicht (22) mit dem als Informationsträger dienenden Hologramm befindet.

2. Uhr nach Anspruch 1, dadurch gekennzeichnet, daß die von den Zeigern (27, 28) abgewandte Glasscheibe (21) auf ihrer von der Dichromat-Gelatineschicht (22) abgewandten Seite mit einer Farbschicht (32), insbesondere aus schwarzer, roter, blauer oder goldener Farbe, versehen ist, und daß das Dichromat-Gelatine-Hologramm (22) insbesondere als Hologramm mit einer großen inneren Leuchtkraft (Screen) ausgebildet ist.

3. Uhr nach Anspruch 1 oder 2, dadurch gekennzeichnet, daß die Glasscheiben eine Bohrung (25) für die Durchführung der Zeigerwelle (26) aufweisen, welche Bohrung von beiden Glasscheiben (z.B. 21, 23) her gleichzeitig ausgeführt ist.

4. Uhr nach mindestens einem der vorhergehenden Ansprüchen, dadurch gekennzeichnet, daß die Glasscheibe (23) auf der den Zeigern (27, 28) zugewandten Seite des Zifferblatts (20) am Rand eine größere Dicke aufweist als in der Mitte, und daß mindestens ein Zeiger (27) in der Vertiefung (24) im Mittelbereich dieser Glasscheibe (23) angeordnet ist.

5. Uhr nach Anspruch 4, dadurch gekennzeichnet, daß die mit der Vertiefung versehene Glasscheibe einen konkaven Schliff (24) aufweist, und daß die maximale Tiefe (d) dieser Vertiefung vorzugsweise in der Größenordnung von 0,6 bis 1 mm liegt.

6. Uhr nach mindestens einem der vorhergehenden Ansprüche, dadurch gekennzeichnet, daß das Zifferblatt (20^{V}) an seinem Außenumfang mit einem Facettenschliff (36, 37) versehen ist.

7. Uhr nach mindestens einem der vorhergehenden Ansprüche, dadurch gekennzeichnet, daß das Zifferblatt (20) an seinem Außenumfang und/oder an der Bohrung (25) für die Durchführung der Zeigerwelle (26) mit einer als Feuchtigkeitssperre wirksamen Schutzschicht (31), insbesondere aus einem Epoxiharz, versehen ist.

8. Uhr nach mindestens einem der vorhergehenden Ansprüche, dadurch gekennzeichnet, daß das Zifferblatt (20) mit einem Unterzifferblatt (17), z.B. aus Metall oder Kunststoff, versehen ist, und daß dieses Unterzifferblatt (17), z.B. mittels Füßchen (18), am Uhrwerk (13) befestigt ist.

9. Verfahren zur Herstellung eines Zifferblatts für eine Uhr, insbesondere nach mindestens einem der vorhergehenden Ansprüche, dadurch gekennzeichnet, daß ein Glashologramm durch Einfügen einer Dichromat-Gelatineschicht (22) zwischen zwei Glasscheiben (21, 23) hergestellt wird,
und daß anschließend zur Herstellung des Zifferblatts die Dicke mindestens einer dieser Glasscheiben durch Schleifen reduziert wird.

10. Verfahren nach Anspruch 9, dadurch gekennzeichnet, daß die Dicke mindestens einer Glasscheibe durch einen Planschliff reduziert wird.

11. Verfahren nach Anspruch 9 oder 10, dadurch gekennzeichnet, daß die Glasscheibe auf der dem Betrachter zugewandten Seite des Zifferblatts mit einem Hohlschliff (24) versehen wird.

12. Verfahren nach mindestens einem der Ansprüche 9 - 11, dadurch gekennzeichnet, daß nach dem Schleifen ein Loch (25) für die Durchführung der Zeigerwelle (26) gleichzeitig von beiden Seiten in die beiden Glasscheiben (21, 23) das Glashologramms gebohrt wird.

13. Verfahren nach mindestens einem der Ansprüche 9 - 12, dadurch gekennzeichnet, daß nach dem Schleifen der Außenrand des Glashologramms und/oder die Innenseite des für die Durch - führung der Zeigerwelle (26) dienenden Lochs (25) mit einer Schutzschicht (31), insbesondere aus einem Epoxiharz, versehen wird.
